# EUROPÄISCHE PATENTANMELDUNG

(11) **EP 0 081 097 A2**
(43) Veröffentlichungstag der Anmeldung: **15.06.1983**
(21) Anmeldenummer: 82110455.1
(22) Anmeldetag: 12.11.1982
(51) Int. Cl.: F41B 11/06, F41G 1/28, F17C 13/00

(54) **Gasdruck-Schusswaffe mit CO2-Patrone**

(30) Priorität: 27.11.1981 DE 3147068
(71) Anmelder: Feinwerkbau Westinger & Altenburger GmbH & Co. KG, D-7238 Oberndorf (DE)
(72) Erfinder: Wöhrstein, Edwin, D-7238 Oberndorf (DE); Dold, Berthold, D-7230 Schramberg (DE)
(74) Vertreter: KOHLER SCHMID + PARTNER

(57) **Zusammenfassung**

Bei einer CO₂-Waffe steht der Anschluß für die CO_{z}-Kapsel unmittelbar mit dem Lauf in Verbindung und es wird das Rückschlagventil der CO₂-Kapsel unmittelbar als Ventil zum Dosieren der beim Schießen in den Lauf einzuführenden Gasmenge benutzt. Demgemäß wirkt das Schlagstück der Waffe, ggf. über einen Stößel, unmittelbar auf dieses Ventil.

Ein für die Verwendung in einer solchen Waffe ausgebildete CO_{z}-Kapsel weist als Rückschlagventil ein Tellerventil auf, der ausschließlich vom Gasdruck in die Schließstellung gebracht und darin gehalten wird. Ein Adapter zum Anschluß einer solchen Kapsel an eine Vorratsflasche kann einen Dichtungskörper enthalten, der den Anschlußstutzen der Vorratsflasche im wesentlichen ausfüllt, um den toten Raum zwischen dem Ventil der Vorratsflasche und dem Rückschlagventil der CO₂-Kapsel möglichst klein zu halten.

Das unmittelbar auf das Rückschlagventil der CO₂-Kapsel wirkende Schlagstück kann so angeordnet sein, daß es vor dem Auftreffen auf den Stößel zum Öffnen des Rückschlagventils von der Schlagfeder frei wird, die zuvor an einem gehäusefesten Anschlag Anlage findet. Dann kann auch im Weg des Schlagstückes ein Sperrglied, vorzugsweise in Form eines Schiebers, angeordnet sein, der das Schlagstück vor Auftreffen auf den Stößel auffängt, um ein möglichst wirklichtkeitsnahes Trockenüben zu ermöglichen.

Endlich kann eine solche CO₃-Waffe mit einem höhenverstellbaren Visier ausgestattet sein. bei dem sich ein schwenkbar gelagerter Visierträger an einem mittels einer Stellschraube quer verstellbaren Keilstück abstützt, das sich wiederum mit seiner Schrägfläche an dem schräg abgeschnittenen Ende des Schenkels einer U-förmig gebogenen Blattfeder abstützt, deren anderer Schenkel auf den Visierträger wirkt und den Visierträger über das Keilstück an das von dem Schenkel der Blattfeder gebildete Stützteil andrückt.

## Beschreibung

Die Erfindung betrifft eine C0₂-Waffe, insbesondere Pistole, mit einem Anschluß für eine C0₂-Kapsel, einem den Zutritt des in der angeschlossenen CO₂-Kapsel enthaltenen Gases zum Lauf absperrenden Ventil und einem spannbaren und mittels der Abzugsvorrichtung auslösbaren Schlagstück zum kurzzeitigen Öffnen des Ventils.

CO₂-Waffen und insbesondere Pistolen sind in vielen Ausführungsformen bekannt. Ihnen allen ist gemeinsam, daß sie zum Antrieb eines Geschosses C0₂-Gas verwenden, das verflüssigt in einer CO₂-Kapsel enthalten ist, welche ihrerseits in die Waffe eingesetzt ist. Die Kapsel selbst weist im Bereich ihres Anschlußstückes ein Rückschlagventil auf, das beim Einsetzen der C0₂-Kapsel in die Waffe aufgedruckt wird. Das C0₂-Gas kann dann bis in eine in der Waffe angeordnete Kammer gelangen, die ihrerseits durch ein weiteres Ventil verschlossen ist, welches bei der Schußabgabe von dem in der Waffe vorhandenen Schlagstück kurzzeitig geöffnet werden kann.

Bei diesen bekannten CO₂-Waffen besteht.der Nachteil, daß beim Einsetzen der CO₂-Kapsel in die Waffe das Rückschlagventil der C0₂-Kapsel schon geöffnet wird,'bevor die C0₂-Kapsel ihre endgültige Stellung erreicht hat, bei der sie gegenüber der Waffe einwandfrei abgedichtet ist, so daß C0₂-Gas unter hohem Druck und gleichzeitiger starker Abkühlung entweicht. Umgekehrt bleibt beim Herausnehmen der CO₂-Kapsel deren Rückschlagventil noch geöffnet, nachdem die Kapsel schon etwas von der Waffe gelöst ist, so daß auch hier weder das Entweichen von C0₂-Gas möglich ist. Dabei kann es zu extrem starken Abkühlungen kommen, die für den Benutzer zumindest dann sehr unangenehm sind, wenn dessen Hand von dem kalten Gasstrahl getroffen wird. Es sei daran erinnert, daß bei der plötzlichen Entspannung von festem C0₂ sogenannter Kohlensäureschnee mit einer Temperatur von etwa - 80° C entstehen kann. Dabei kann es auch zu starker Abkühlung der Kammer in der Waffe und damit verbundenen Störungen kommen.

Der Erfindung liegt die Aufgabe zugrunde, eine C0₂-Waffe der eingangs genannten Art so auszubilden, daß es beim Einsetzen und Herausnehmen der C0₂-Kapsel nicht mehr zum Ausströmen von Kohlensäure und damit verbundenen Störungen kommen kann.

Diese Aufgaben wird nach der Erfindung dadurch gelöst, daß der Anschluß für die CO₂-Kapsel direkt mit dem Lauf in Verbindung steht und das Schlagstück ein kurzzeitiges Öffnen des sonst geschlossenen Rückschlagventils der C0₂-Kapsel bewirkt, so daß das Rückschlagventil der C0₂-Kapsel unmittelbar das Ventil zur Abgabe dosierter CO₂-Mengenbei der Schußabgabe bildet.

Bei der erfindungsgemäßen CO₂-Waffe wird also auf eine besondere, durch ein eigenes Ventil verschlossene Kammer in der Waffe verzichtet. Das Rüchschlagventil braucht beim Einsetzen der Kapsel nicht mehr geöffnet zu werden, und es ist auch beim Herausnehmen der Kapsel von vornherein geschlossen, so daß es zu einem Ausströmen von C0₂-Gas nicht mehr kommen kann. Damit sind die eingangs behandelten ungünstigen Erscheinungen mit Sicherheit beseitigt. Außerdem finden keine Gasverluste mehr statt, welche die Schußkapazität der C0₂-Kapsel unkontrolliert vermindern. Außerdem wird aber auch noch der Aufbau der Waffe selbst durch die erfindungsgemäße Maßnahme vereinfacht, so daß in überraschender Weise der angestrebte Erfolg nicht durch zusätzliche Maßnahmen, sondern durch eine gleichzeitige Vereinfachung des Aufbaus der Waffe erzielt wird.

Bei einer bevorzugten Ausführungsform der Erfindung weist das Rückschlagventil der C0₂-Kapsel einen in Achsrichtung der Kapsel verschiebbaren Verschlußkörper auf und es ist das Schlagstück in der Waffe in einer zur Achsrichtung der angeschlossenen C0₂-Kapsel parallelen Richtung derart verschiebbar gelagert, daß es nach dem Auslösen mit dem Verschlußkörper in Wirkverbindung kommt. Diese Anordnung läßt sich unabhängig von der Lage der CO₂-Kapsel in Bezug auf die Waffe verwirklichen, ist jedoch dann von besonderem Vorteil, wenn die C0₂-Kapsel parallel zum Waffenlauf angeordnet ist, wie es bei bekannten C0₂-Pistolen der Fall ist. Dann ist auch die Bewegungsrichtung des Schlagstückes parallel zum Lauf und es kann das Schlagstück im Bereich zwischen Abzugs- und Verschlußeinrichtung angeordnet werden, wo hierfür ausreichend Platz zur Verfügung steht.

Zwischen dem Schlagstück und dem Verschlußkörper kann ein in seiner Längsrichtung verschiebbarer Stößel angeordnet sein, der mit einem Ende auf den Verschlußkörper des Rückschlagventils der C0₂-Kapsel aufsitzt und auf dessen anderes Ende das Schlagstück auftrifft. Auf diese Weise läßt sich eine Trennung zwischen dem Raum, in dem das Schlagstück angeordnet ist, und den die Verbindung zwischen der Kapsel und dem Lauf herstellenden Kanälen erzielen, so daß eine unerwünschte Ausbreitung des C0₂-Gases vermieden ist.

Es ist bekannt, daß bei solchen C0₂-Waffen Einrichtungen zum "Trockenüben" vorgesehen werden, die das Spannen und Auslösen der Abzugseinrichtung ermöglichen, ohne daß dabei das Schlagstück in die Spannstellung gebracht oder darin gehalten wird. Diese Anordnungen haben jedoch den Nachteil, daß die Schußabgabe nur unvollkommen simuliert wird, weil das Schlagstück nicht wie beim richtigen Schießen seine Schlagbewegung ausführt. In weiterer Ausgestaltung der Erfindung wird dieser Nachteil dadurch behoben, daß in den Weg des gespannten Schlagstückes ein Sperrglied einrückbar ist, an dem das Schlagstück nach dem Auslösen zur Anlage kommt, bevor es ein Öffnen des Rückschlagventils der C0₂-Kapsel bewirken kann. Bei dieser Ausführungsform der Erfindung wird also das Schlagstück beim Trockenüben in gewohnter Weise gespannt und auch ausgelöst, und es besteht ein Unterschied nur darin, daß das Schlagstück auf das Sperrglied anstatt unmittelbar oder mittelbar auf das Rückschlagventil der C0₂-Kapsel auftrifft. Dieser Unterschied ist für den Schützen nicht spürbar, so daß sich die erfindungsgemäße Waffe beim Trockenüben genauso verhält wie beim tatsächlichen Schuß.

Bei einer bevorzugten Ausführungsform der Erfindung wird das Sperrglied in besonders einfacher Weise von einem quer zum Weg des Verschlußstückes verstellbaren Schieber gebildet, der einen in den Weg des Schlagstückes einrückbaren Ansatz aufweist. Eine solche Anordnung ist in seiner Ausbildung besonders einfach und zugleich besonders robust, weil der Schieber großflächig abgestützt und sehr stabil ausgebildet werden kann, damit er die von dem Schlagstück ausgeübten Schläge auch über lange Zeiten hinweg aufzunehmen vermag.

Sowohl für die Dosierung des C0₂-Gases als auch für das Verhalten der Waffe beim Trockenüben ist es von Vorteil, wenn die das Schlagstück belastende Feder nach dem Auslösen des Schlagstückes an einem Anschlag zur Anlage kommt, bevor das Schlagstück mit dem Rückschlagventil der C0₂-Kapsel in Wirkverbindung bzw. an dem Sperrstück zur Anlage kommt. Bei dieser Ausführungsform der Erfindung bewegt sich das Schlagstück in seiner letzten Phase mit der ihm von der Feder erteilten Geschwindigkeit frei weiter und überträgt seinen Impuls auf das Rückschlagventil bzw. das Sperrstück. Dadurch ist einerseits gewährleistet, daß der vom Schützen beim Auslösen der Waffe aufzufangende Impuls in beiden Fällen genau der gleiche ist. Außerdem ist der auf das Rückschlagventil der CO₂-Kapsel übertragende Impuls genau definiert, so daß auch die von der CO ₂-Kapsel freigegebene Gasmenge genau definiert ist. Endlich kann das von der Feder unbelastete Schlagstück von dem Rückschlagventil der C0₂-Kapsel ohne weiteres zurückgeschoben werden, so daß das Schließen des Rückschlagventils nicht durch die das Schlagstück belastende Feder gehindert ist.

Um ein einwandfreies Auffangen der das Schlagstück belastenden Feder nach dem Auslösen des Schlagstückes zu gewährleisten, kann vorteilhaft zwischen dem Schlagstück und der Feder ein sich am hinteren Ende des Schlagstückes abstützendes Gleitstück angeordnet sein, das seitlich über das Schlagstück übersteht und an seitlich zur Bahn des Schlagstückes angeordneten Anschlägen zur Anlage kommt.

Die mit der erfindungsgemäßen C0₂-Waffe erreichbare Schußpräzision rechtfertigt es, eine solche Waffe mit einem höhenverstellbaren Visier auszustatten, das sowohl sehr fein verstellbar sein als auch die eingestellte Lage mit hoher Präzision einhalten muß. Diese Bedingungen werden bei einem bereits insbesondere für solche Waffen vorgeschlagenen Visier erfüllt, bei dem sich ein schwenkbar gelagerter Visierträger an einer Anordnung abstützt, die aus einem quer zur Lauflängsrichtung verstellbaren Keilstück und einem an der Schrägfläche des Keilstückes anliegenden Stützteil besteht.Bei dem vorgeschlagenen Visier befindet sich das Stützteil zwischen dem Visierträger und dem auf einer Stellschraube gelagerten, verstellbaren Keilstück. Damit ist die Basis der Abstützung für den Visierträger die beweglich gelagerte Stellschraube. Damit kann die Lage des Visiers durch das Lagerspiel der Stellschraube beeinflußt werden. Eine noch bessere Abstützung des Visierträgers läßt sich erzielen, wenn in weiterer Ausgestaltung der Erfindung das Keilstück zwischen dem Visierträger und dem ortsfesten Stützteil angeordnet ist. Damit stützt sich der Visierträger über das Keilstück an einem ortsfesten Stützteil ab, so daß das Lagerspiel der Stellschraube für das Keilstück keine Rolle mehr spielt. Dabei wird das Keilstück vorteilhaft von einem Hebel gebildet, der auf einer Stellschraube gelagert ist und an seinem Ende die mit dem Stützteil zusammenwirkende Schrägfläche sowie eine zur Stellschraube parallele Anlagefläche für den Visierträger aufweist. Dieser Hebel kann daher von dem gefederten Visierträger stets fest an das Stützteil angedrückt werden.

Eine besonders einfache Ausbildung dieser Anordnung läßt sich erreichen, wenn das Stützteil von einem Schenkel einer U-förmig gebogenen Blattfeder gebildet wird, dessen schräg abgeschnittenes Ende die mit dem Keilstück zusammenwirkende Schrägfläche bildet, während der andere Schenkel der Blattfeder auf den Visierträger ein den Visierträger am Keilstück andrückendes Drehmoment ausübt.

Gegenstand der Erfindung ist auch eine C0₂-Kapsel für die vorstehend behandelte CO₂-Waffe. Diese C0₂-Kapsel besteht in herkömmlicher Weise aus einem einseitig offenen, vorzugsweise rohrförmigen Hohlkörper, an dessen offenem Ende sich ein mit einem Rückschlagventil versehenes Anschlußstück befindet. Bei bekannten CO₂-kapseln weist das Rückschlagventil als Verschlußkörper eine federbelastete Kugel auf, die von der Feder in einen entsprechenden Ventilsitz hineingedrückt wird. Nach der Erfindung weist das Rückschlagventil der C0₂-Kapsel anstelle einer Kugel als Verschlußkörper einen Ventilteller auf, der an einer in Achsrichtung der Kapsel verschiebbar gelagerten Stange befestigt ist, die einen bis in den Bereich der Stirnfläche des Anschlußstückes reichenden Fortsatz aufweist, und der bei geschlossenem Ventil an der Innenseite der vorderen Stirnwand des Anschlußstückes anliegt, die eine den Fortsatz mit Abstand umgebende Bohrung aufweist. Dabei kann zwischen dem Ventilteller und der Innenseite der Stirnwand ein Dichtungsring angeordnet sein.

Die Verwendung eines an einer Stange befestigten Ventiltellers hat den besonderen Vorteil, daß der bis in den Bereich der Stirnfläche des Anschlußstückes reichende Fortsatz der Ventilstange eine Angriffsfläche mit definierter Lage für das Schlagstück oder den vom Schlagstück - betätigten Stößel bildet. Zugleich ist gewährleistet, daß die verschiebbar gelagerte Stange eine definierte Bewegung ausführt und dabei das Rückschlagventil in definierter Weise öffnet, so daß gewährleistet ist, daß bei jedem Schuß genau die gleiche Gasmenge aus der C0₂-Kapsel austritt. Dabei gewährleistet die starke Druckdifferenz zwischen dem inneren der CO₂-Kapsel und den außerhalb der Kapsel liegenden, mit dem Laufinneren in Verbindung stehenden Räumen, daß der Ventilteller stets einwandfrei von dem in der Kapsel herrschenden Druck in seine Schließstellung gebracht und darin gehalten wird, so daß keine den Ventilteller belastende Feder benötigt wird, die unter Umständen einen wechselnden Einfluß auf das Öffnungs- und Schließverhalten des Ventils ausüben könnte.

Bei der erfindungsgemäßen C0₂-Kapsel kann die den Ventilteller tragende Stange in einem in das Anschlußstück eingesetzten Lagerblock geführt sein, der sich auf der der Stirnwand abgewandten Seite des Ventiltellers befindet und an seinem Umfang Aussparungen für den Gasdurchtritt aufweist.

Die Erfindung betrifft endlich auch noch einen Adapter zum Anschluß einer erfindungsgemäßen C0₂-Kapsel an eine Vorratsflasche, der die Form eines an seinen Enden unterschiedliche Innengewinde aufweisenden Rohrstückes hat. Dabei entspricht das eine Innengewinde dem Gewinde am Anschlußstutzen der Vorratsflasche und das andere Innengewinde dem Gewinde am Anschlußstück der C0₂-Kapsel. Bei dem erfindungsgemäßen Adapter ist in das Rohrstück ein Dichtungskörper eingesetzt, der einerseits mit seiner Stirnfläche an der Stirnfläche des Anschlußstückes der C0₂-Kapsel und andererseits mit einem an seiner Stirnfläche angrenzenden Bund an dem Anschlußstutzen der Vorratsflasche zur Anlage kommt. Im übrigen ragt dieser Dichtungskörper in den Anschlußstutzen der Vorratsflasche hinein und weist eine zentrale Bohrung auf, deren Durchmesser höchstens gleich dem Durchmesser der Bohrung in der Stirnfläche des Anschlußstückes der C0₂-Kapsel ist. Auf diese Weise wird vermieden, daß zwischen dem Ventil der Vorratsflasche und dem Rückschlagventil der C0₂-Kapsel ein größerer, nach dem Anschrauben der C0₂-Kapsel zunächst druckloser Raum vorhanden ist, in den das aus der Vorratsflasche ausströmende CO₂ zunächst expandieren kann, so daß gewährleistet ist, daß flüssiges C0₂ von der Vorratsflasche weitgehend störungsfrei in die angeschlossene C0₂-Kapsel einfließt und die Kapsel wenigstens nahezu vollständig füllt. Auch werden dadurch die Verluste an C0₂, die bei jedem Füllvorgang entstehen, so klein wie möglich gehalten. Dabei ist wieder zu bemerken, daß das in den Räumen zwischen den beiden Ventilen enthaltene, flüssige C0₂ beim Abnehmen der Kapsel von der Vorratsflasche frei wird und schnell verdampft, wobei wieder eine starke Abkühlung auftritt. Dabei ist das Ausmaß der Abkühlung und die Gefahr einer Verletzung beim Abnehmen der angeschlossenen Kapsel um so geringer, je kleiner die eingeschlossene Menge an flüssigem C0₂ ist.

Die Erfindung wird im folgenden anhand der in der Zeichnung dargestellten Ausführungsbeispiele der Erfindung näher beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigen
Fig. 1 einen Längsschnitt durch die für die Erfindung wesentlichen Teile einer C0₂-Pistole,
Fig. 2 eine Draufsicht auf die das Schlagstück umfassende Anordnung der Pistole nach Fig. 1 in Richtung des Pfeiles II,
Fig. 3 einen Schnitt längs der Linie III-III durch die Pistole nach Fig. 1 und
Fig. 4 einen Schnitt durch eine mittels eines Adapters an eine Vorratsflasche angeschlossene CO₂-Kapsel nach der Erfindung.

Die in Fig. 1 im Ausschnitt dargestellte Pistole weist ein Gehäuse 1 auf, an dessen Oberseite der Lauf 2 mit einer Lade- und Verschlußeinrichtung 3 befestigt ist, in dem die Abzugseinrichtung 4 gelagert ist und der an seinem vorderen Ende eine Aufnahme 5 für eine C0₂-Kapsel 6 aufweist und an seinem hinteren Ende ein Visier 7 trägt. Die Aufnahme 5 für die C0₂-Kapsel 6 besteht im wesentlichen aus einer Bohrung mit Innengewinde, in die das Anschlußstück 8 der CO₂-Kapsel einschraubbar ist. Das Anschlußstück 8 liegt mit seiner Stirnfläche an einer Dichtungsscheibe 9 an, die am Boden der Aufnahme 5 angeordnet ist. Von diesem Boden führt ein Kanal 10 zur Laufbohrung 11, so daß aus der C0₂-Kapsel 6 austretendes CO₂-Gas in den Lauf 11 gelangen kann, um in bekannter und daher nicht näher zu erläuternder Weise ein Geschoß aus dem Lauf 2 auszutreiben.

Wie aus Fig. 4 näher ersichtlich, besteht die C0₂-Kapsel 6 im wesentlichen aus einem einseitig offenen, rohrförmigen Hohlkörper 12, in dessen offenes Ende das Anschlußstück 8 eingeschraubt ist. Das Anschlußstück 8 liegt mit einem Flansch 13 am offenen Ende des rohrförmigen Hohlkörpers 12 an und ist gegenüber diesem Hohlkörper durch einen 0-Ring 14 abgedichtet. An der dem Hohlkörper 12 abgewandten Seite des Flansches 13 weist das Anschlußstück 8 einen Gewindestutzen 15 auf, dessen vorderes Ende durch eine Stirnwand 16 verschlossen ist, in der sich eine zentrale Bohrung 17 befindet. An der Innenseite der Stirnwand 16 ist ein Dichtungsring 18 befestigt, der einen Ventilsitz bildet, mit dem ein innerhalb des Rohrstutzens 15 angeordneter Ventilteller 19 zusammenwirkt. Der Ventilteller 19 ist an einer Stange 20 befestigt, die in der zentralen Bohrung eines Lagerblockes 21 in ihrer Längsrichtung verschiebbar gelagert ist. Der Lagerblock 21 stützt sich mit seinem vorderen Ende an dem Dichtungsring 18 ab und ist an seinem rückwärtigen Ende durch einen Sprengring 22 gehalten. Er weist an seinem vorderen Ende eine zentrale Ausdrehung 23 auf, in der sich der Ventilteller 19 befindet. Mit dieser Ausdrehung stehen am Umfang des Lagerblockes 21 angeordnete Aussparungen 24 in Verbindung, die einen Durchtritt von C0₂ aus dem Inneren des rohrförmigen Körpers in die Ausdrehung 23 zulassen, in der sich der Ventilteller 19 befindet. Ist der Ventilteller von der Dichtung 18 abgehoben, wie es in Fig. 4 dargestellt ist, kann C0₂ am Ventilteller vorbeiströmen und in die C0₂-Kapsel ein- bzw. aus ihr austreten. An der Vorderseite des Ventiltellers 19 befindet sich ein Fortsatz 25 der Stange 20, der bei geschlossenem Ventil bis in die Ebene der Stirnfläche des Anschlußstückes 8 reicht (Fig. 1). Der Durchmesser des Fortsatzes 25 ist etwas geringer als der Durchmesser der Bohrung 17 in der Stirnwand 16 des Anschlußstückes, so daß der Fortsatz den Durchtritt von C0₂ durch die Bohrung 17 nicht behindert..

Wie aus Fig. 4 ersichtlich, kann die C0₂-Kapsel 6 an eine Vorratsflasche mittels eines Adapters 31 angeschlossen werden, der im wesentlichen die Form eines Rohrstückes aufweist, das an seinen Enden mit unterschiedlichen Innengewinden 32 bzw. 33 versehen ist. Das eine Innengewinde 32 paßt auf den genormten Anschlußstutzen 34, der sich am Ventil 35 der Vorratsflasche befindet. Dieses Innengewinde 32 hat einen größeren Durchmesser als das Innengewinde 33, das zum Einschrauben der C0₂-Kapsel 6 bestimmt ist. An der Schulter 36 zwischen den beiden Innengewinden 32 und 33 stützt sich ein Dichtungskörper 37 ab, der einen an seiner Stirnfläche angrenzenden Bund 38 aufweist, an dem der Anschlußstutzen 34 der Vorratsflasche zur Anlage kommt. Im übrigen ragt der Dichtungskörper 37 in diesen Anschlußstutzen 34 hinein und füllt ihn im wesentlichen aus. Die C0₂-Kapsel 6 ist von der anderen Seite in den Adapter 31 mit ihrem Rohrstutzen 15 so weit eingeschraubt, daß dessen Stirnfläche an dem Dichtungskörper 37 Anlage findet. Der Dichtungskörper weist eine zentrale Bohrung 39 auf, deren Durchmesser etwa dem Durchmesser des Fortsatzes 25 der den Ventilteller 19 tragenden Stange gleich ist. Auf diese Weise ist gewährleistet, daß zwischen dem Ventil der Vorratsflasche und dem Rückschlagventil der C0₂-Kapsel 6 ein nur geringer Raum vorhanden ist, der beim Abfüllen von C0₂ aus der Vorratsflasche in die C0₂-Kapsel mit CO₂ gefüllt ist, das nach dem Schließen des Ventils 35 der Vorratsflasche und dem Abnehmen der CO₂-Kapsel zwangsläufig verlorengeht, so daß die beim Füllen der einzelnen C02-Kapseln verlorene Gasmenge verhältnismäßig gering bleibt.

Wenn die vorstehend beschriebene C0₂-Kapsel 6 in die Aufnahme 5 der dargestellten Pistole eingeschraubt ist, steht dem Fortsatz 25 am Rückschlagventil der C0₂-Kapsel ein Stößel 41 gegenüber, der in einer Wand 42 des Gehäuses 1 in seiner Längsrichtung verschiebbar gelagert ist. Der Stößel 41 stellt die Verbindung zwischen dem Gehäuse 1 angeordneten Abzugsvorrichtung 4 und dem Rückschlagventil der C0₂-Kapsel 6 her.

Die Abzugsvorrichtung 4 umfaßt einen parallel zum Stößel 41 und zur Stange 20 des Rückschlagventils der C0₂-Kapsel 6 verschiebbar gelagertes Schlagstück 43, das an seinem dem Stößel 41 abgewandten Ende von einer Schlagfeder 44 belastet ist. Das Schlagstück kann in bekannter und daher nicht näher zu erläuternder Weise mittels einer Spannvorrichtung in die in Fig. 1 gezeigte Spannstellung gebracht werden, in der es von einem Abzugsstollen 55 gehalten wird. Durch Betätigen des Abzugszüngels 56 kann in ebenfalls bekannter und daher hier nicht zu erläuternder Weise der Abzugsstollen 55 aus der Rast am Schlagstück 43 ausgelenkt werden, so daß das Schlagstück 43 von der Schlagfeder 44 in Fig. 1 nach links getrieben wird. Das Schlagstück 43 trifft dann mit seiner in Fig. 1 linken Stirnfläche auf den Stößel 41, der die Bewegung des Schlagstückes 43 über den Fortsatz 25 auf die Stange 20 mit dem Ventilteller überträgt, so daß das Rückschlagventil der C0₂-Kapsel kurzzeitig geöffnet wird und eine bestimmte Menge an C0₂-Gas aus der Kapsel austreten kann. Das Gas gelangt über den Kanal 10 in den Lauf 11 und treibt das Geschoß in bekannter Weise aus dem Lauf aus. Infolge der dabei auftretenden Druckdifferenz wird das Rückschlagventil der C0₂-Kapsel 6 wieder geschlossen.

Danach kann das Schlagstück 43 wieder in die in Fig. 1 dargestellte Spannstellung gebracht werden.

Wie aus Fig. 2 näher ersichtlich, wirkt die Schlagfeder 44 nicht unmittelbar auf das Schlagstück 43, sondern unter Zwischenschaltung eines Gleitstückes 45, das breiter ist als das Schlagstück 43 und an seiner vorderen Stirnfläche eine Ausnehmung aufweist, in die das hintere Ende des Schlagstückes 43 eingreift. Im Weg der seitlich über das Schlagstück 43 überstehenden Abschnitte 46 des Gleitstückes 45 befinden sich Anschläge, an denen das Gleitstück 45 mit den Enden seiner Abschnitte 46 zur Anlage kommt, bevor das Schlagstück 43 den Stößel 41 erreicht. Auf diese Weise ist gewährleistet, daß der Stößel 41 und damit auch das Rückschlagventil der C0₂-Kapsel 6 mit der genau definierten, kinetischen Energie des Schlagstückes 43 angetrieben wird. Außerdem behindert die Kraft der Schlagfeder 44 nicht das Schließen des Rückschlagventils. Weiterhin macht es diese Anordnung möglich, ein Sperrglied vorzusehen, das in den Weg des Schlagstückes einrückbar ist, um das Schlagstück aufzufangen, bevor es den Stößel 41 erreicht. Bei dem dargestellten Ausführungsbeispiel wird das Sperrglied von einem quer zum Weg des Schlagstückes 43 verstellbaren Schieber 48 gebildet, der eine Stufe 49 besitzt, die in den Weg eines Vorsprunges 50 an der Oberseite des Schlagstückes 43 einrückbar ist. Bei der in Fig. 2 wiedergegebenen Stellung des Schiebers 48 kann der an der Oberseite des Schlagstückes 43 angebrachte Vorsprung 50 an der Stufe 49 des Schiebers 48 vorbeigleiten, so daß das Schlagstiick 43 ungehindert auf den Stößel 41 auftreffen kann. Wird jedoch der Schieber in Fig. 2 nach oben verschoben, gelangt die Stufe 49 vor den Ansatz-50, so daß der Ansatz 50 an der Stufe 49 anschlägt, bevor das Schlagstück den Stößel 41 erreicht. Es findet jedoch der Vorsprung 50 an der Stufe 49 erst Anlage, nachdem das Gleitstück 45 an den Anschlägen 47 zur Anlage gekommen ist. Das Sperrglied ermöglicht es demnach, die Waffe in gewohnter Weise zu spannen und abzufeuern, ohne daß jedoch ein Schuß gelöst wird, so daß es möglich ist, für Trockenübungen einen Zustand herzustellen, der dem Zustand beim normalen Abfeuern der Pistole in jeder Hinsicht voll entspricht. Der Schieber 48 wird in seinen beiden Stellungen durch an seiner Unterseite angeordneten, nicht näher dargestellten Kugelgesperren 51 gehalten.

Wie bereits erwähnt, befindet sich am hinteren Ende des Gehäuses 1 ein in der Höhe und auch nach der Seite verstellbares Visier 7. Dieses Visier weist einen Visierträger 61 auf, der an seinem vorderen Ende auf einer Stellschraube 62 schwenkbar gelagert ist und an seinem hinteren, freien Ende eine Kimme 63 trägt. Dieser Visierträger 61 stützt sich an einem Keilstück 64 ab, das an seinem hinteren Ende auf einer weiteren Stellschraube 65 schwenkbar gelagert ist und an seinem freien Ende eine obere, zur Stellschraube 65 parallele Anlagefläche für den Visierträger und an seiner Unterseite eine Schrägfläche 66 aufweist. Mit dieser Schrägfläche stützt sich das Keilstück 64 an dem schräg abgeschnittenen Ende des Schenkels 67 einer U-förmig gebogenen Blattfeder ab, die im Bereich ihres Quersteges mittels einer Schraube 68 am Gehäuse befestigt ist und deren anderer Schenkel 69 am vorderen Ende des Visierträgers oberhalb dessen von der Stellschraube 62 gebildeten Drehachse anliegt, so daß dieser Schenkel 69 auf den Visierträger 61 ein Drehmoment ausübt, das in Fig. 1 im Uhrzeigersinne gerichtet ist und daher den Visierträger fest an das Keilstück 64 andrückt, das sich seinerseits fest an das vom Schenkel 67 der Blattfeder gebildete Stützteil anlegt. Auf diese Weise ist eine sichere, kraftschlüssige Verbindung zwischen den einzelnen Teilen des Visiers hergestellt. Die den Visierträger 61 tragende Stellschraube 62 ermöglicht eine Querverstellung des Visiers, während die das Keilstück 64 tragende Stellschraube 65 eine Querverschiebung des Keilstückes zur Folge hat, bei welcher dieses Keilstück 64 auf der Stellschraube 65 infolge der zusammenwirkenden Keilflächen mehr oder weniger verschwenkt wird und dadurch den Visierträger 61 mehr oder weniger anhebt, ohne daß dessen Seitenstellung beeinflußt wird. Es ist ersichtlich, daß die beschriebene Anordnung sich durch einen sehr einfachen Aufbau und hohe Betriebssicherheit auszeichnet.

Es versteht sich, daß die Erfindung nicht auf das beschriebene Ausführungsbeispiel beschränkt ist, sondern Abweichungen davon möglich sind, ohne den Rahmen der Erfindung zu verlassen. Insbesondere kann:die erfindungsgemäße Ausbildung der C0₂-Kapsel in Verbindung mit C0₂-Waffen beliebiger Art Anwendung finden. Andererseits ist die Art des Antriebes des Schlagstückes auch bei C0₂-Waffen anwendbar, die mit herkömmlichen CO₂-Kapseln arbeiten. Endlich kann die beschriebene Visieranordnung allgemein bei Feuerwaffen beliebiger Ausbildung verwendet werden. Die Vereinigung aller Merkmale bei einer C0₂-Waffe, insbesondere einer CO₂-Pistole, führt jedoch zu einer Waffe mit in jeder Hinsicht überragenden Eigenschaften, so daß das Zusammenwirken aller Merkmale eine hervorragende Wettkampfs- und Trainingswaffe ergibt.

## Patentansprüche

1. C0₂-Waffe, insbesondere Pistole, mit einem Anschluß für eine CO₂-Kapsela einem den Zutritt des in der angeschlossenen CO₂-Kapsel enthaltenen Gases zum Lauf absperrenden Ventil und einem spannbaren und mittels der Abzugsvorrichtung auslösbaren Schlagstück zum kurzzeitigen Öffnen des Ventils, dadurch gekennzeichnet, daß der Anschluß (5) für die CO₂-Kapsel (6) direkt mit dem Lauf (8) in Verbindung steht und das Schlagstück (43) ein kurzzeitiges Öffnen des sonst geschlossenen Rückschaltventils der CO₂-Kapsel (6) bewirkt, so daß das Rückschlagventil der C0₂-Kapsel unmittelbar das Ventil zur Abgabe dosierter C0₂-Mengen bei der Schußabgabe bildet.

2. C0₂-Waffe nach Anspruchl ., dadurch gekennzeichnet, daß das Rückschlagventil der CO₂-Kapsel (6) einen in Achsrichtung der Kapsel verschiebbaren Verschlußkörper (19, 20, 25) aufweist und das Schlagstück (43) in der Waffe in einer zur Achsrichtung der angeschlossenen C0₂-Kapsel parallelen Richtung derart verschiebbar gelagert ist, daß es nach dem Auslösen mit dem Verschlußkörper in Wirkverbindung kommt.

3. CO₂-Waffe nach Anspruch 2, dadurch gekennzeiahnet, daß zwischen dem Schlagstück (43) und dem Verschlußkörper (19, 20, 25) ein in seiner Längsrichtung verschiebbarer Stößel (41) angeordnet ist,der mit einem Ende auf dem Verschlußkörper des Rückschlagventils der CO₂-Kapsel (6) aufsitzt und auf dessen anderes Ende das Schlagstück (43) auftrifft.

4. C0₂-Waffe nach einem der vorhergehenden Ansprüche, dadurch gekennzeichnet, daß in den Weg des gespannten Schlagstückes (43) ein Sperrglied einrückbar ist, an dem das Schlagstück (43) nach dem Auslösen zur Anlage kommt, bevor es ein Öffnen des Rückschlagventils der C0₂-Kapsel bewirken kann.

5. C0₂-Waffe nach Anspruch 4, dadurch gekennzeichnet, daß das Sperrglied von einem quer zum Weg des Schlagstückes (43) verstellbaren Schieber (48) gebildet wird, der einen in den Weg des Schlagstückes einschiebbaren Ansatz (Stufe 49) aufweist.

6. C0₂-Waffe nach einem der vorhergehenden Ansprüche, dadurch gekennzeichnet, daß die das Schlagstück (43) belastende Schlagfeder (44) nach dem Auslösen des Schlagstückes an einem Anschlag (47) zur Anlage kommt, bevor das Schlagstück mit dem Rückschlagventil der CO₂-Kapsel in Wirkverbindung bzw. an dem Sperrstück zur Anlage kommt.

7. CO₂-Waffe nach Anspruch 6, dadurch gekennzeichnet, daß zwischen dem Schlagstück (43) und der Schlagfeder (44) ein sich am hinteren Ende des Schlagstückes abstützendes Gleitstück (45) angeordnet ist, das seitlich über das Schlagstück übersteht und an seitlich zur Bahn des Schlagstückes angeordneten Anschlägen (47) zur Anlage kommt.

8. C0₂-Waffe, insbesondere nach einem der vorhergehenden Ansprüche, mit einem höhenverstellbaren Visier, bei dem sich ein schwenkbar gelagerter Visierträger an einer Anordnung abstützt, die aus einem quer zur Lauflängsrichtung verstellbaren Keilstück und einem an der Schrägfläche des Keilstückes anliegenden Stützteil besteht, dadurch gekennzeichnet, daß das Keilstück (64) zwischen dem Visierträger (61) und dem ortsfesten Stützteil (67) angeordnet ist.

9. C0₂-Waffe nach Anspruch 8, dadurch gekennzeichnet, daß das Keilstück (64) von einem Hebel gebildet wird, der auf einer Stellschraube (65) gelagert ist und an seinem Ende die mit dem Stützteil zusammenwirkende Schrägfläche (66) sowie eine zur Stellschraube parallele Anlagefläche für den Visierträger (61) aufweist.

10. C0₂-Waffe nach Anspruch 8 oder 9, dadurch gekennzeichnet, daß das Stützteil von einem Schenkel (67) einer U-förmig gebogenen Blattfeder gebildet wird, dessen schräg abgeschnittenes Ende die mit dem Keilstück (64) zusammenwirkende Schrägfläche bildet, und daß der andere Schenkel (69) der Blattfeder auf den Visierträger (61) ein den Visierträger an das Keilstück (64) andrückendes Drehmoment ausübt.

11. C0₂-Kapsel für eine C0₂-Waffe nach einem der vorhergehenden Ansprüche, bestehend aus einem einseitig offenen, vorzugsweise rohrförmigen Hohlkörper, an dessen offenes Ende sich ein mit einem Rückschlagventil versehenes Anschlußstück befindet, dadurch gekennzeichnet, daß das Rückschlagventil als Verschlußkörper einen Ventilteller (19) aufweist, der an einer in Achsrichtung der C0₂-Kapsel (6) verschiebbar gelagerten Stange (20) befestigt ist, die einen bis in den Bereich der Stirnfläche des Anschlußstückes (8) reichenden Fortsatz (25) aufweist, und der bei geschlossenem Ventil an der Innenseite der vorderen Stirnwand (16) des Anschlußstückes (8) anliegt, die eine den Fortsatz (25) mit Abstand umgebende Bohrung (17) aufweist.

12. C0₂-Kapsel nach Anspruch 11, dadurch gekennzeichnet, daß zwischen dem Ventilteller (19) und der Innenseite der Stirnwand (16) ein Dichtungsring (18) angeordnet ist.

13. CO₂-Kapsel nach Anspruch 11 oder 12, dadurch gekennzeichnet, daß der Ventilteller (19) ausschließlich von dem in der Kapsel herrschenden Druck in seine Schließstellung gebracht und darin gehalten wird.

14. CO₂-Kapsel nach einem der Ansprüche 11 bis 13, dadurch gekennzeichnet, daß die den Ventilteller (19) tragende Stange (20) in einem in das Anschlußstück (8) eingesetzten Lagerblock (21) geführt ist, der sich auf der der Stirnwand (16) abgewandten Seite des Ventiltellers (19) befindet und an seinem Umfang Aussparungen (24) für den Gasdurchtritt aufweist.

15. Adapter zum Anschluß einer C0₂-Kapsel nach einem der Ansprüche 11 bis 14 an eine Vorratsflasche in Form eines an seinen Enden unterschiedliche Innengewinde aufweisenden Rohrstückes, dadurch gekennzeichnet, daß in das Rohrstück ein Dichtungskörper (37) eingesetzt ist, der einerseits mit seiner Stirnfläche an der Stirnfläche des Anschlußstückes (8) der CO₂-hapsel (6) und andererseits mit einem an seiner Stirnfläche angrenzenden Bund (38) an dem Anschlußstutzen (34) der Vorratsflasche zur Anlage kommt, im übrigen in den Anschlußstutzen (34) der Vorratsflasche hineinragt und eine zentrale Bohrung (39) aufweist, deren Durchmesser höchstens gleich dem Durchmesser der Bohrung (17) in der Stirnwand (16) des Anschlußstückes (8) der CO₂-Kapsel ist.
